# EUROPÄISCHE PATENTSCHRIFT

(11) **EP 1 152 946 B1**
(45) Veröffentlichungstag und Bekanntmachung des Hinweises auf die Patenterteilung: **30.06.2004**
(21) Anmeldenummer: 00993397.9
(22) Anmeldetag: 11.12.2000
(51) Int. Cl.: B65B 55/02, B65B 55/10

(54) **ASEPTISCH ARBEITENDE VERPACKUNGSMASCHINEN UND VERFAHREN ZU DEREN VORSTERILISATION**
ASEPTICALLY WORKING PACKAGING MACHINES AND METHOD FOR PRE-STERILIZING THEM
MACHINES D'EMBALLAGE A FONCTIONNEMENT ASEPTIQUE ET PROCEDE DE LEUR PRESTERILISATION

(30) Priorität: 14.12.1999 DE 19960155
(43) Veröffentlichungstag der Anmeldung: 14.11.2001
(73) Patentinhaber: Hassia Verpackungsmaschinen GmbH, D-63691 Ranstadt (DE)
(72) Erfinder: KURTH, Gunter, 63691 Ranstadt (DE)
(74) Vertreter: Wolf, Günter, Dipl.-Ing.
(86) Internationale Anmeldenummer: PCT/DE2000/004415
(87) Internationale Veröffentlichungsnummer: WO 2001/044053

(56) Entgegenhaltungen:
- EP-A- 0 180 540
- DE-A- 3 728 595
- US-A- 3 820 300

## Beschreibung

### HINTERGRUND DER ERFINDUNG

### 1. Feld der Erfindung.

Die Erfindung betrifft aseptisch arbeitende Verpackungsmaschinen und ein Verfahren zu deren Vorsterilisation. Unter Verpackungsmaschinen sind im vorliegenden Fall insbesondere zwei Arten zu verstehen, d.h., zum Einen solche, bei denen eine Packstoffbahn aus geeigneter thermoplastischer Kunststoffolie im Takt kontinuierlich durch die Maschine gefördert, vorgewärmt, im Tiefziehverfahren verformt, gefüllt und mit einer Deckfolie geschlossen wird, und zum Anderen sogenannte Schlauchbeutelmaschinen, bei denen die Packstoffbahn ebenfalls im Takt zu einem Schlauch ausgeformt, längsversiegelt, der Schlauch unten geschlossen, danach gefüllt und oben verschlossen wird und vom nachgeförderten Schlauch abgetrennt wird.

### 2. Beschreibung des Standes der Technik

Die Verpackung von Lebens- und Genußmitteln in aus Packstoffbahnen entsprechend ausgeformten Verpackungen muß steril, d.h., weitestgehend keimfrei erfolgen. Dafür stehen aseptisch arbeitende Verpackungsmaschinen der genannten Art zur Verfügung, die über steril gehaltene Räume verfügen, in denen sich auch die Bearbeitungs- bzw. Behandlungselemente für die Packstoffbahn befinden. Bei Tiefziehverpackungsmaschinen handelt es sich bzgl. der Bearbeitungselemente um Vorwärmplatten, die Tiefziehwerkzeuge und die Füll- und Schließelemente für die im Takt durchlaufende Packstoffbahn und bei Schlauchbeutelverpackungsmaschinen sind dies die ganze Beutelform-und-füllstation mit ihren beheizbaren Längssiegelwerkzeugen und alle dieser Station vorgeschalteten Packstoffbahnführungselemente. Den Sterilräumen solcher Maschinen wird während des Betriebes mit leichtem Überdruck kontinuierlich Sterilluft zugeführt, um die sterile Atmosphäre während des Betriebes rekontaminationsfrei aufrechtzuerhalten, wobei an bestimmten Stellen der Sterilräume dafür gesorgt ist, daß die Sterilluft auch wieder aus dem Sterilraum ausströmen kann. Nach einer Stillsetzung solcher Maschinen, sei es aus Gründen eines Arbeitsschichtendes oder aus welchen Gründen auch immer, ist es erforderlich, die Sterilräume und die darin befindlichen, vorgenannten Bearbeitungselemente vor erneuter Inbetriebnahme erneut keimfrei zu machen.
Nach der DE-A-24 35 037 C2 ist bspw. ein Verfahren zum Vorsterilisieren der Flächen von Gegenständen bekannt, bei dem die Flächen vor dem Zuführen von Wasserstoffperoxid (sog. Peroxyd) als Sterilisationsmittel zunächst mit strömenden Wasserdampf behandelt werden, um sämtliche zu behandelnden Flächen regelrecht aufzuheizen. Erst nach einer solchen Aufheizung wird dem Dampf Peroxyd beigemischt, was seine Temperatur zusätzlich erhöht. Nach dieser Vorsterilisation wird dann das nachträglich zugeführte Peroxyd durch nicht beheizte Sterilluft fortgespült. Da die angestrebte Aufheizung der Flächen zwangsläufig auch mit deren zunächst sterilisationsmittelfreien Kondensatbenetzung verbunden ist, muß es dahingestellt bleiben, inwieweit dann noch das in zweiter Stufe nachströmende Sterilisationsmittel-Dampfgemisch im vollen Umfange wirksam werden kann. Da außerdem solche Sterilräume und die darin befindlichen Bearbeitungswerkzeuge nicht zwickel-und spaltfrei sind, bleibt es bei der Vorbedampfung nicht aus, daß solche Zwickelräume und Spalten vom nachträglich dem Dampf beigemischten Peroxyd gar nicht mehr erreicht werden können, weil diese quasi schon mit reinem Dampfkondensat, d.h. mit Wasser blockiert sind. Abgesehen davon ist mit diesem Verfahren nicht sichergestellt, eben weil das Sterilisationsgemisch auf bereits niedergeschlagenes Kondensat trifft, daß das eigentliche Sterilmittel mit der erforderlichen Konzentration an die durch Kondensattropfen abgeschirmten Keime gelangt. Ein weiterer Nachteil besteht darin, daß die zu sterilisierenden Flächen durch die Dampfaufheizung und die nachfolgende weitere Bedämpfung unter Sterilisationsmittelzugabe derart aufgeheizt sind, daß eine Kondensation des Dampf-Sterilisationsmittelgemischs nicht mehr sicher an allen Flächen gewährleistet ist. Zu beachten ist hierbei nämlich das Dilemma, daß die chemische Reaktivität des kondensierenden, d.h., flüssigen Sterilisationsmittels einerseits zwar zunimmt, andererseits aber dessen Reaktivität bezogen auf die Abtötung von Mikroorganismen und Sporen deutlich abnimmt, sobald das Sterilisationsmittel nicht mehr in flüssiger Form vorliegt, sondern sondern in den gasförmigen Zustand (Verdampfung) übergeht.
Ebenfalls mit der Frage der Vorsterilierung befaßt sich die DE-A-197 26 222 A1 und zwar in Verbindung mit einer dafür ganz speziell ausgebildeten, mit einem sogenannten Umkehrgebläse bestückten Vorrichtung, um die Sterilräume mit ihren darin befindlichen Werkzeugen in zwei verschiedenen Richtungen mit einem gas-bzw. dampfförmigen Sterilmittel durchströmen lassen zu können. Abgesehen vom dafür notwendigen Umkehrgebläse verlangt diese Vorrichtung einen unverhältnismäßig großen Leitungsaufwand und eine beträchtliche Anzahl von umsteuerbaren Ventilen mit einem entsprechenden Steuerungs- und Kontrollaufwand für die Ventile. Außerdem wird bei dieser Vorrichtung des Sterilisationsmittel zwischen zwei Filtern eingeleitet, was mit der Gefahr des Zusetzens des dem Gebläse nachgeschalteten Feinfilters verbunden ist. Es muß auch hierbei dahingestellt bleiben, wieviel Sterilisationsmittel durch das Filter zurückgehalten oder bereits im Filtermaterial chemisch umgewandelt wird, und somit gar nicht oder gar zeitversetzt während der Produktionsphase in den bestimmungsgemäß vorzusterilisierenden Tunnelbereich gelangt.
Eine Vorsterilisation eines Steriltunnels ist auch bei einer Vorrichtung nach der US-A-3 820 300 vorgesehen, wobei vor Beginn der eigentlichen Verpackungsverarbeitung der zugeführten Sterilluft ein flüssiges Sterilisationsmittel injiziert wird. Nach Abschluß der Vorsterlisation wird die Sterilisationsmittelinjektion einfach abgeschaltet. Die Zufuhr des Gemisches aus Sterilluft und Sterilisationsmittel und auch die anschließende alleinige Sterilluftzufuhr erfolgen ähnlich wie bei der DE-A-197 26 222 über eine aufwendige und einzeln schwer kontrollierbare Vielzahl von über den ganzen Sterilraum verteilten Einzeldüsen, die an sogenannte Verteiler angeschlossen sind. Eine Erfassung von Zwickelräumen und Spalten, wo, wie vorerwähnt, in der Regel ebenfalls oder sogar insbesondere Keimansammlungen zu erwarten sind, ist hierbei nicht zu erreichen, da die Sterilluft als Träger des injizierten Sterilisationsmittels keine Veranlassung hat, in solche nicht mit der Atmosphäre in Verbindung stehenden Zwickel und Spalten einzudringen, ganz abgesehen davon, daß ein gasförmig herangeführtes Sterilisationsmittel, wie es ein Gemisch aus Sterilluft und Sterilisationsmittel darstellt, wie erwähnt, eine geringere Sterilisationswirkung hat als ein kondensierendes, d.h. lokal flüssiges Sterilisationsmittel.
Nach der DE-A-37 28 595 ist ferner ein Verfahren unter Verwendung von Wasserstoffperoxid bekannt, bei dem es sich aber um die spezielle Bereitungsart eines Wasserstoffperoxid-Luftgemisches handelt, und zwar zur Sterilisierung von Behältern, in die das durch eine Venturidüse erzeugte Gasgemisch eingeblasen wird.

### ZUSAMMENFASSUNG DER ERFINDUNG

Der Erfindung liegt demgemäß die Aufgabe zugrunde, die notwendige Vorsterilisation nicht nur befriedigend durchzuführen, sondern auch den apparativen Aufwand auf einem Minimum zu halten und zwar verbunden mit der Maßgabe, die für den normalen Verpackungsbetrieb ohnehin erforderliche Sterilluftzufuhr mit als steuerbares Fördermittel für ein von vornherein in vorbestimmbaren Mischungsverhältnis zugeführtes Dampf-Sterilisationsmittelgemisch zu nutzen und dabei dafür zu sorgen, daß dieses Gesamtgemisch im zu sterilisierenden Raum und an den darin befindlichen Bearbeitungswerkzeugen Temperaturverhältnisse vorfindet, die einerseits die unbehinderte Kondensation des Dampf-Sterilisationsmittelgemisches an Flächen sowie in Spalten und Ritzen gewährleistet und andererseits aber auch durch definierte Temperierung die temperaturabhängige chemische Reaktivität des Sterilisationsmittels optimal sicherstellt.

Ausgehend von der bisher geübten Praxis, wonach vor Inbetriebsetzung der betreffenden Verpackungsmaschine ein Sterilisationsmittel, wie Wasserstoff-Peroxyd od.dgl., in den Sterilraum eingesprüht und nach dieser Vorsterilisation dem Sterilraum während der Betriebsdauer bzw. Verpackungsverarbeitung permanent Sterilluft zugeführt und gleichzeitig auch wieder aus diesem herausgeführt wird, ist diese Aufgabe hinsichtlich des Verfahrens für die Vorsterilisation nach der Erfindung durch folgende Verfahrenschritte gelöst:
a) Die etwa noch heißen, im Sterilraum befindlichen Behandlungselemente werden vor Beginn der Vorsterilisation auf eine Temperatur unter 120°C gebracht;
b) die Mischung von Wasserdampf als Trägermedium und Sterilisationsmittel wird mittels einer Düse bewirkt, der beide Komponenten zugeführt werden;
c) das wasserdampf-Sterilisationsmittelgemisch wird an einer einzigen Stelle stromab unmittelbar hinter dem Sterilfilter in gleicher Richtung wie die zuströmende, als Fördermedium dienende Sterilluft in Richtungsterilraum eingedüst;
d) die Dampfzufuhr zur Düse erfolgt durch ein Druckminderventil und eine anschließende Dampfmengenregelung und die Sterilisationsmittelzufuhr zur Düse erfolgt aus einem unter konstantem Druck gehaltenen Sterilisationsmittelvorrat und
e) während der Anlaufphase der Vorsterilisation wird die Sterilluftzufuhr zwecks partieller Rückstromerzeugung des ausgedüsten Wasserdampf-Sterilisationsmittelgemisches stromauf zum Sterilluftfilter hin kurzzeitig unterbrochen.

Die aseptisch arbeitende Verpackungsmaschine besteht nach wie vor aus einer mit Packstoffbahn-Behandlungselementen bestückten Verarbeitungsstrecke in einem partiell gegen die Atmosphäre offenen Sterilraum, der mit Elementen zur Sterilmittelzufuhr und einem Anschluß für einen mit Gebläse, Heizung und Sterilfilter bestückten Sterillufterzeuger versehen ist. Für die Vorsterilisation ist eine solche Verpackungsmaschine erfindungsgemäß wie folgt ausgestaltet:
Stromab unmittelbar hinter dem Sterilluftfilter ist in einem in den Sterilraum einmündenden Sterilluftkanal eine mit einer Dampf- und einer Sterilisationsmittelzuleitung verbundene Mischdüse angeordnet, die in Richtung Einmündung des Sterilluftkanales in den Sterilraum weisend angeordnet ist, und in der Sterilisationsmittelzuleitung ist ein mit vorgeschaltetem Druckminderventil unter konstantem Druck gehaltener Sterilisationsmittelzuteilbehälter und in der Dampfzuleitung ein Druckminderventil mit nachgeschaltetem Dampfmengenregler vorgesehen.

Die Erfindung erschöpft sich also nicht nur in der an sich einfachen Maßgabe, eine Vielzahl von Einsprüh- bzw. Eindüsstellen, wie bei den Maschinen nach der DE-A-197 26 222 und der US-A- 3,820,300 auf eine zu reduzieren, denn damit allein wäre ein befriedigendes Vorsterilisationsergebnis des gesamten Sterilraumes nicht zu erreichen, sondern es sind auch noch die oben angeführten zusätzlichen Verfahrens- und gegenständlichen Merkmale erforderlich, da sich zum Einen eine spezielle Plazierung (Ausnutzung der Sterilluftströmung) und eine Richtungsorientierung der Mischdüse als notwendig erwiesen haben und dabei zum Anderen dem eine befriedigende Keimabtötung gewährleistenden Mischungsverhältnis von Dampf und Sterilisationsmittel Rechnung getragen werden muß. Hinzu kommt noch, daß durch die Anordnung der Mischdüse unmittelbar stromab hinter dem Sterilluftfilter dieser auf einfachste und gezielt steuerbare weise mit in die vorsterilisation einbezogen ist, und zwar dadurch, daß das Sterilluftgebläse einfach für eine kurze Zeitspanne ausgeschaltet wird. Außerdem ist mit dem Merkmal der Temperaturabsenkung der Behandlungselemente dafür gesorgt, daß das nachfolgend eingedüste Sterilisationsmittelgemisch überall, d.h., auch in Zwickeln und Spalten unbehindert von sonst etwa bereits vorhandenen Feuchtigkeiten kondensieren kann. Vorzugsweise und vorteilhaft erfolgt dabei die Temperaturabsenkung auf eine Temperatur unterhalb der Kondensationstemperatur des Dampf-Sterilisationsmittelgemisches.

### KURZE BESCHREIBUNG DER ZEICHNUNGEN

Das erfindungsgemäße Verfahren und auf diese Weise vorzusterilisierende, aseptisch arbeitende Verpackungsmaschinen einschließlich vorteilhafter Weiterbildungen werden nachfolgend an Hand der zeichnerischen Darstellung von Ausführungsbeispielen näher erläutert.

Es zeigt schematisch
- Fig.1: in Seitenansicht und im Schnitt eine erfindungsgemäß ausgebildete Verpackungsmaschine zum Formen, Füllen und Schließen von Behältnissen in Form von Bechern;
- Fig.2: im Schnitt die Düse für die Vermischung von Dampf und Sterilisationsmittel;
- Fig.3: einen Querschnitt durch den Sterilraum der Verpackungsmaschine gemäß Fig.1 und
- Fig.4: in Seitenansicht und im Schnitt eine erfindungsgemäß ausgebildete Verpackungsmaschine zur Herstellung von Schlauchbeuteln.

### BESCHREIBUNG DER BEVORZUGTEN AUSFÜHRZUNGSFORMEN

In Fig.1 ist eine aseptisch arbeitende Tiefziehverpackungsmaschine für die Herstellung und Füllung von Bechern dargestellt, deren Verarbeitungsstrecke VS für die Packstoffbahn PB von einem den Sterilraum 1 nach außen begrenzenden, sogenannten Steriltunnel 18 mit einem Sterilluftzufuhrkanal 2 abgedeckt ist und der die nur schematisch dargestellten Stationen 100, 101, 102, 103 zum Folienvorwärmen, Formen, Füllen und Schließen der becherartigen Behältnisse B enthält. Bezgl. einer solchen Maschine wird auf die EP-A-0 727 357 verwiesen.

Um dem erfindungsgemäßen Verfahren zur Vorsterilisation des Sterilraumes 1 zu genügen, nämlich das mit wasserdampf als Trägermedium vermischte Sterilisationsmittel an einer einzigen Stelle stromab hinter dem Sterilluftfilter 6 vom Sterilluftzufuhrbereich aus in Richtung Sterilraum 1 einzudüsen und dabei die Dampfzufuhr durch ein Druckreduzierventil 9 zur Einstellung eines konstanten Dampfdruckes mit anschließender Dampfmengenregelung zu bewirken und das üblicherweise zu %35 in wässriger Lösung befindliche Sterilisationsmittel unter konstantem Druck der Vermischungsstelle zuzuführen, ist für die Maschine wesentlich, daß stromab unmittelbar hinter dem Sterilluftfilter 6 im in den Sterilraum 1 einmündenden Sterilluftkanal 2 eine mit einer Dampf- und einer Sterilmittelzuleitung 8, 11 verbundene Mischdüse 3 angeordnet ist, die in Richtung Einmündung 2' des Sterilluftkanales 2 in den Sterilraum 1 weisend angeordnet ist. In der Sterilmittelzuleitung 11 ist ein mit vorgeschaltetem Druckminderventil 13 unter konstantem Druck gehaltener Sterilmittelzuteilbehälter 12 und in der Dampfzuleitung 8 ein Druckminderventil 9 mit nachgeschaltetem Dampfmengenregler 10.
Fig.3 zeigt einen Querschnitt durch einen sogenannten Halbtunnel 18, der den Sterilraum 1 begrenzt. Fig.3 verdeutlicht dabei auch die partielle Offenheit des Sterilraumes 1 gegen die Atmosphäre, nämlich an den unteren Rändern 18' des Steriltunnels 18. Diese partielle Offenheit gegen Atmosphäre ermöglicht das permanente Ausströmen der unter leichtem Überdruck im Sterilraum 1 strömenden Sterilluft während des normalen Verpackungsbetriebes, wie mit Pfeilen P veranschaulicht, aber auch des Dampf-Sterilisationsmittelgemisches während der hier interessierenden Vorsterilisation.

Was nun die Mischdüse 3 betrifft, so ist diese unter Verweis auf Fig.2 in Form einer Doppeldüse 3' ausgebildet, wobei der sogenannte Düsenstock 3" zur Sterilmitteleinleitung dient, das bspw. mit einer Konzentration von 35% in wässriger Lösung als Wasserstoffperoxyd zugeführt und in den aus der Leitung 3' ' ' als Strömungsschlauch austretenden Dampfstrahl ausgesprüht und dadurch intensiv mit dem Dampf vermischt wird, der zusammen mit der Sterilluft das Sterilisationsmittelmittel in den gesamten Sterilraum 1 trägt und dort verteilt, wobei sich der Dampf mit dem Sterilisationsmittel auch in allen Ecken und Zwickeln an den Wänden des Sterilraumes 1 und den Behandlungselementen niederschlägt bzw. kondensiert.

Während der Anlaufphase der Vorsterilisation wird die Sterilluftzufuhr zwecks partieller Rückstromerzeugung des ausgedüsten Sterilisationsmittelgemisches bis zum stromauf befindlichen Sterilfilter 6 hin definiert kurzzeitig unterbrochen, um auf einfache Weise mit der Vorsterilisation auch das Sterilluftfilter 6 mit zu erfassen. Unter "definiert kurzzeitig" sind dabei bspw. 15 bis 30 sec zu verstehen bei einer Gesamtdauer der Vorsterilisation von bspw. ca. 3 bis 5 min. Dafür ist die Einrichtung derart ausgebildet, daß stromab in geringer Distanz hinter der Mischdüse 3 ein Strömungswiderstand 15, wie eine dargestellte Kanalknickung am sich bis dahin konisch verengenden Sterilluftzufuhrkanal 2 angeordnet ist. Der Antrieb 4' des Gebläses 4 im einen Vorfilter 6' und einen Lufterhitzer 5 aufweisenden Sterillufterzeuger 7 ist für eine solche kurzzeitige Unterbrechung der Sterilluftzufuhr mit einem einstellbaren Zeitschaltglied 16 versehen.

Zumindest während der vorerwähnten Anlaufphase der Vorsterilisation wird auch das Sterilfilter 6 anströmseitig mit Sterilisationsmittel besprüht, wofür zuströmseitig vor dem Sterilfilter 6 eine Sterilisationsmitteldüse 17 angeordnet ist, die mit dem Sterilisationsmittelzuteilbehälter 12, wie in Fig. 1 strichpunktiert angedeutet, mit einer Leitung 17' verbunden ist.

Um einen Wärmestau bzw. die Ausbildung einer Wärmeblase im Bereich von Packstoffbahn-Vorwärmelementen 19 bei der Maschine gemäß Fig.1 zu vermeiden, die als Hindernis einer Zuströmung des Sterilisationsmittel-Dampfgemisches in den einlaufseitigen Bereich 1' des Sterilraumes 1 im Wege stünde, wird deren Temperatur für die Vorsterilisation vorteilhaft auf unter 120°C gehalten, d.h., auf einem Temperaturniveau von vorzugsweise 40-80°C. Sollte die Vorsterilisation nach einer kurzzeitigen Betriebsunterbrechung der Maschine vorzunehmen sein, wonach also die Vorwärmelemente 19 noch reletaiv heiß sind, wird die Vorsterilisation erst eingeleitet, wenn sich diese Elemente entsprechend abgekühlt haben. Dieser Vorgang kann über ohnehin in diesem Bereich bei solchen Maschinen vorhandene Temperaturfühler durch die Maschinensteuerung überwacht und gesteuert werden.
Dies gilt auch für die in Fig.4 dargestellte Verpackungsmaschine, bei der es sich um eine Schlauchbeutelmaschine handelt. Bei den beheizbaren Elementen, die hier für die Vorsterilistion abkühlen, d.h., temperiert werden müssen, handelt es sich um die Längssiegelbacken 20, mit denen der am Formrohr 21 ausgeformte Packstoffbahnschlauch 22 längsversiegelt wird.
Da derartige Schlauchbeutelmaschinen bzgl. ihrer Funktion hinlänglich bekannt sind, erübrigt sich deren ins Einzelne gehende Beschreibung. Im übrigen sind für entsprechende Elemente einer solchen Schlauchbeutelmaschine die gleichen Bezugszeichen benutzt wie bei der gemäß Fig.1 vorbeschriebenen Tiefziehverpackungsmaschine.

Die vorerwähnte Temperaturführung kann, wie auch alle anderen Steuerungs- und Regelerfordernisse Teil einer Gesamtsteuerung (nicht besonders dargestellt) der betreffenden Verpackungsmaschine sein, egal ob es sich dabei um eine Maschine nach Fig.1 oder Fig.4 handelt.

Auch das Verfahren für die Vorsterilisation ist in beiden Fällen gleich, das zusammengefaßt in bevorzugter Ausführungsform wie folgt durchgeführt wird:

Die etwa noch heißen, im Sterilraum befindlichen Behandlungselemente werden vor Beginn der Vorsterilisation durch Abkühlenlassen auf eine Temperatur unter 120°C gebracht, d.h., auf unter Taupunktstemperatur des Dampf-Sterilisationsmittelgemisches bzw. vorzugsweise auf 40-80°C. Falls die Maschine durch längere Stillstandszeit ausgekühlt war, wird die Heizung der Vorwärmelemente 100 oder der Längssiegelbacken 20 eingeschaltet bis diese diese Temperatur erreicht haben.

Die Mischung von Wasserdampf und Sterilisationsmittel (Wasserstoffperoxyd) erfolgt direkt in der Mischdüse 3, der beide Komponenten zugeführt werden, und das Wasserdampf-Sterilisationsmittelgemisch wird durch die Mischdüse 3 an einer einzigen Stelle im Sterilluftzufuhrkanal 2 stromab unmittelbar hinter dem Sterilfilter 6 in gleicher Richtung wie die vorher eingeschaltete und zuströmende Sterilluft in Richtung Sterilraum 1 eingedüst. Zwecks guter Vermischung von Dampf und Sterilmittel wird das Sterilisationsmittel zentral in den in Form eines Schlauches ausgedüsten wasserdampf eingedüst. Dabei kann, um die Vermischung weiter zu intensivieren, die Gesamtströmung aus Sterilluft, Dampf und Sterilisationsmittel durch konische Verengung des zum Sterilraum 1 führenden Kanales 2 beschleunigt werden, was zu einer höheren Turbulenz der Strömung führt.
Die Dampfzufuhr zur Düse erfolgt durch ein Druckminderventil und eine anschließende Dampfmengenregelung, und die Sterilisationsmittelzufuhr zur Düse erfolgt aus einem unter konstantem Druck gehaltenen Sterilisationsmittelvorrat bzw. dem Zuteilbehälter 12, der die für die Vorsterilisation notwendige Menge an Sterilmittel enthält. Diese Druck- und Mengenregelung von Dampf und Sterilisationsmittel ist wichtig, um den Maßgaben und Vorschriften für eine einwandfreie Vorsterilistion zu genügen.

Während der Anlaufphase der Vorsterilisation wird die Sterilluftzufuhr hin kurzzeitig für etwa 15 bis 30 sec unterbrochen, um damit das ausgedüste Dampf-Sterilisationsmittelgemisch bis zu einem gewissen Grade gegen den Sterilluftfilter 6 zurückströmen zu lassen und diesen ebenfalls dem Sterilisationsmittel auszusetzen.
Ferner wird ebenfalls zumindest während der Anlaufphase der Vorsterilisation auch das Sterilfilter 6 luftzuströmseitig mit Sterilisationsmittel besprüht.

Da davon ausgegangen werden kann, und zwar unabhängig davon, ob der vorzunehmenden Vorsterilisation eine längere Stillstandszeit oder nur eine kurzzeitige Unterbrechung vorausge gangen ist, daß sich an den Wänden des Sterilraumes 1 oder den Behandlungselementen in der Regel immer etwas Feuchtigkeit niederschlägt, die, wie vorerwähnt, ein Hindernis für die gewünschte Kondensation des Dampf-Sterilmittelgemisches darstellt, werden vorteilhaft vor Beginn der eigentlichen Vorsterilisation der Sterilraum und die darin befindlichen Behandlungselemente durch Zufuhr von durch das Sterilfilter zugeführte Sterilluft getrocknet, wobei die Sterilluft zum Trocknen mit einer Temperatur in der Größenordnung von 40 bis 80°C zugeführt wird, wofür der Sterillufterzeuger 7 mit einer entsprechend regelbaren Heizung 5 ausgestattet ist.

Zusammen mit der Vortrockung und der Abkühl- oder Aufheizperiode (Temperierung) der Behandlungselemente nimmt die ganze Vorsterilisation eine relativ geringe Zeit von etwa nur ca. 12 bis 20 Minuten in Abhängigkeit von Maschinentyp- und -größe in Anspruch, wonach dann unter Aufrechterhaltung der Sterilluftzufuhr aber abgeschalteter Dampf- und Sterilisationsmittelzufuhr der Sterilraum 1 ausgeblasen, damit auch getrocknet und danach die Verpackungsmaschine in herkömmlicher Weise Gang gesetzt wird.

## Patentansprüche

1. Aseptisch arbeitende Verpackungsmaschine, bestehend aus einer mit Packstoffbahn-Behandlungselementen bestückten Verarbeitungsstrecke (VS) in einem partiell gegen die Atmosphäre offenen Sterilraum (1), der mit Elementen zur Sterilisationsmittelzufuhr und einem Anschluß (2) für einen mit Gebläse (4), Heizung (5) und Sterilluftfilter (6) bestückten Sterillufterzeuger (7) versehen ist,
**dadurch gekennzeichnet,**
**daß** stromab unmittelbar hinter dem Sterilluftfilter (6) in einem in den Sterilraum (1) einmündenden Sterilluftkanal (2) eine mit einer Dampf- und einer Sterilisationsmittelzuleitung (8, 11) verbundene Mischdüse (3) angeordnet ist, die in Richtung Einmündung (2') des Sterilluftkanales (2) in den Sterilraum (1) weisend angeordnet ist, und
**daß** in der Sterilisationsmittelzuleitung (11) zur Düse (3) ein mit vorgeschaltetem Druckminderventil (13) unter konstantem Druck gehaltener Sterilisationsmittelzuteilbehälter (12) und in der Dampfzuleitung (8) ein Druckminderventil (9) mit nachgeschaltetem Dampfmengenregler (10) angeordnet ist.

2. Maschine nach Anspruch 1,
**dadurch gekennzeichnet,**
**daß** die Mischdüse (3) in Form einer Doppeldüse mit einem zentralen Düsenstock (3') ausgebildet und an diesem die vom Zuteilbehälter (12) abgehende Sterilisationsmittelleitung (11) angeschlossen ist.

3. Maschine nach Anspruch 1 oder 2,
**dadurch gekennzeichnet,**
**daß** stromab in Distanz hinter der Mischdüse (3) im Sterilluftkanal (2) ein Strömungswiderstand (15), wie Anschlußknickung, Ringblende, Kanalverengung od. dgl. angeordnet ist.

4. Maschine nach einem der Ansprüche 1 bis 3,
**dadurch gekennzeichnet,**
**daß** der Antrieb des Gebläses (4) mit einem einstellbaren Zeitschaltglied (16) versehen ist.

5. Maschine nach einem der Ansprüche 1 bis 4,
**dadurch gekennzeichnet,**
**daß** zuströmseitig vor dem Sterilfilter (6) eine Sterilisationsmitteldüse (17) angeordnet ist, die mit dem Sterilisationsmittelzuteilbehälter (12) durch eine Leitung (17') in Verbindung steht.

6. Verfahren zum Vorsterilisieren von Sterilräumen aseptisch arbeitender Verpackungsmaschinen nach den Ansprüchen 1 bis 5 , wobei vor Inbetriebsetzung der betreffenden Verpackungsmaschine ein mit Wasserdampf als Trägermittel vermischtes Sterilisationsmittel, insbesondere in Wasser gelöstes Wasserstoffperoxyd, in den partiell gegen Atmosphäre offenen, unter leichtem Überdruck gehaltenen und die Packstoffbahn-Behandlungselemente enthaltenden Sterilraum (1) bei eingeführter Packstoffbahn (PB) eingesprüht und dabei sterilfiltrierte Sterilluft als Fördermedium während der Vorsterlisation zugeführt wird,
**gekennzeichnet durch** folgende verfahrensschritte:
a) Die etwa noch heißen, im Sterilraum (1) befindlichen Behandlungselemente werden vor Beginn der Vorsterilisation auf eine Temperatur unter 120°C gebracht;
b) die Mischung von Wasserdampf und Sterilisationsmittel wird mittels einer Düse (3) bewirkt, der beide Komponenten zugeführt werden;
c) das Wasserdampf-Sterilisationsmittelgemisch wird an einer einzigen Stelle stromab unmittelbar hinter dem Sterilfilter (6) in gleicher Richtung wie die zuströmende Sterilluft in Richtung Sterilraum (1) eingedüst;
d) die Dampfzufuhr zur Düse (3) erfolgt **durch** ein Druckminderventil und eine anschließende Dampfmengenregelung, und die Sterilisationsmittelzufuhr zur Düse (3) erfolgt aus einem unter konstantem Druck gehaltenen Sterilisationsmittelvorrat und
e) während der Anlaufphase der Vorsterilisation wird die Sterilluftzufuhr zwecks partieller Rückstromerzeugung des ausgedüsten Wasserdampf-Sterilisationsmittelgemisches stromauf zum Sterilluftfilter (6) hin kurzzeitig unterbrochen.

7. Verfahren nach Anspruch 6,
**dadurch gekennzeichnet,**
**daß** das Sterilisationsmittel zentral in den in Form eines Schlauches ausgedüsten Wasserdampf eingedüst wird.

8. Verfahren nach Anspruch 6 oder 7,
**dadurch gekennzeichnet,**
**daß** zumindest während der Anlaufphase der Vorsterilistion auch das Sterilfilter (6) luftzuströmseitig mit Sterilisationsmittel besprüht wird.

9. Verfahren nach einem der Ansprüche 6 bis 8,
**dadurch gekennzeichnet,**
**daß** das Gemisch aus Wasserdampf, Sterilisationsmittel und Sterilluft vor Eintritt in den Sterilraum (1) durch eine Strömungsengstelle (15) geleitet wird.

10. Verfahren nach einem der Ansprüche 6 bis 9,
**dadurch gekennzeichnet,**
**daß** der Sterilraum (1) einschließlich der darin befindlichen Packstoffbahn-Behandlungselemente für die Vorsterilisation auf einer Temperatur unterhalb der Kondensationstemperatur des Dampf-Sterilisationsmittelgemisches, vorzugsweise auf 40 bis 80°C eingestellt wird.

11. Verfahren nach einem der Ansprüche 6 bis 10,
**dadurch gekennzeichnet,**
**daß** vor Beginn der eigentlichen Vorsterilisation der Sterilraum (1) und die darin befindlichen Behandlungselemente durch Zufuhr von durch das Sterilfilter (6) zugeführte Sterilluft getrocknet und temperiert werden.

12. Verfahren nach Anspruch 11,
**dadurch gekennzeichnet,**
**daß** die Sterilluft zum Trocknen mit einer Temperatur in der Größenordnung von 40 bis 80°C zugeführt wird.

## Claims

1. An aseptic packaging machine consisting of a processing zone (VS) equipped with packaging material sheeting handling elements in a sterile space (1) that is partially open to the atmosphere and is equipped with elements for supplying a sterilization medium and a connection (2) for a sterile air generator (7) equipped with a fan (4), heating (5) and sterile air filter (6),
**characterized in that** a mixing nozzle (3) which is connected to a steam line and a sterilizing agent line (8, 9) is situated downstream directly after the sterile air filter (6) in a sterile air channel (2) which opens into the sterile space (1), this mixing nozzle being situated so that it points in the direction of the mouth (2') of the sterile air channel (2) into the sterile space (1); and a sterilizing agent apportioning container (12) which is kept under a constant pressure with an upstream pressure-reducing valve is situated in the sterilizing agent supply line (11) to the nozzle (3), and a pressure-reducing valve with a downstream steam flow regulator (10) is situated in the steam supply line (8).

2. The machine according to Claim 1,
**characterized in that** the mixing nozzle (3) is designed in the form of a double nozzle with a central nozzle assembly (3'), and the sterilizing agent line (11) leading from the apportioning container (12) is connected to it the nozzle assembly.

3. The machine according to Claim 1 or 2,
**characterized in that** a flow resistance (15) such as a kink in the connection, a ring orifice, a constriction in the channel or the like is situated downstream in the sterilization air channel (2) at a distance behind the mixing nozzle (3).

4. The machine according to one of Claims 1 through 3,
**characterized in that** the drive for the fan (4) is provided with an adjustable timer (16).

5. The machine according to any one of Claims 1 through 4,
**characterized in that** a sterilizing agent nozzle (17) is situated upstream from the sterile filter (6) on the incoming flow end and is connected to the sterilizing agent apportioning container (12) by a line (17').

6. A method of presterilizing sterile spaces of aseptic packaging machines according to Claims 1 through 5, whereby before starting operation of the respective packaging machine, a sterilizing agent mixed with steam as the vehicle, in particular hydrogen peroxide dissolved in water, is sprayed into the sterile space (1), which is partially open to the atmosphere, is kept under a slight excess pressure and contains the packaging material sheeting handling elements, said spraying being performed when the sheeting of the packaging material (PB) has been introduced into the space and sterile-filtered sterile air is supplied as the delivery medium during the preliminary sterilization,
**characterized by** the following process steps:
a) the treatment elements which are in the sterile space (1) and are still hot are brought to a temperature of less than 120 °C before the start of preliminary sterilization;
b) the mixture of steam and sterilizing agent is created by using of a nozzle (3) to which the two components are supplied;
c) the mixture of steam and sterilizing agent is sprayed in the direction of the sterile space (1) in the same direction as the incoming sterile air at a single location downstream and directly behind the sterile filter (6);
d) the steam is supplied to the nozzle (3) through a pressure-reducing valve and a subsequent steam flow control device, and the sterilizing agent is supplied to the nozzle (3) from a sterilizing agent supply container that is kept under a constant pressure, and
e) during the startup phase of presterilization, the sterile air supply is interrupted briefly for the purpose of creating a partial return flow of the steam-sterilizing agent mixture sprayed out upstream from the sterile air filter (6).

7. The method according to Claim 6,
**characterized in that** the sterilizing agent is sprayed centrally into the steam which is sprayed out in the form of a tube.

8. The method according to Claim 6 or 7,
**characterized in that** at least during the startup phase of presterilization the sterile filter (6) is sprayed with sterilizing agent on the incoming air side.

9. The method according to one of Claims 6 through 8,
**characterized in that** the mixture of steam, sterilizing agent and sterile air is passed through a flow constriction (15) before entering the sterile space (1).

10. The method according to one of Claims 6 through 9,
**characterized in that** the sterile space (1) including the packaging material sheeting handling elements situated therein is adjusted to a temperature below the condensation temperature of the steam-sterilizing agent mixture, preferably 40 °C to 80 °C, for the presterilization.

11. The method according to one of Claims 6 through 10,
**characterized in that** before the start of the actual presterilization the sterile space (1) and the treatment elements therein are dried and thermally regulated by supplying sterile air which is fed in through the sterile filter (6).

12. The method according to Claim 11,
**characterized in that** the sterile air is supplied at a temperature on the order of magnitude of 40 °C to 80 °C for drying.

## Revendications

1. Machine d'emballage qui fonctionne de manière aseptique constituée par un segment de traitement (VS) équipé d'éléments de traitement du lé de matériau d'emballage dans un espace stérile (1) ouvert partiellement par rapport à l'atmosphère qui est pourvu d'éléments pour l'amenée d'agent stérile et d'un raccord (2) pour un générateur d'air stérile (7) équipé d'une soufflante (4), d'un chauffage (5) et d'un filtre d'air stérile (6),
**caractérisée en ce**
**qu'**en aval directement derrière le filtre d'air stérile (6), il est placé une tuyère de mélange (3) reliée à une conduite d'amenée de vapeur et d'agent de stérilisation (8, 11) dans un conduit d'air stérile (2) qui débouche dans l'espace stérile (1), cette tuyère étant placée orientée en direction de l'embouchure (2') du conduit d'air stérile (2) dans l'espace stérile (1) et
**qu'**un récipient de répartition d'agent de stérilisation (12) maintenu à une pression constante avec une soupape de réduction placée en amont (13) est placé dans la conduite d'amenée d'agent de stérilisation (11) et une soupape de réduction (9) avec un régulateur de quantité de vapeur placé en aval (10) est placée dans la conduite d'amenée de vapeur (8).

2. Machine selon la revendication 1,
**caractérisée en ce**
**que** la tuyère de mélange (3) est configurée en forme de tuyère double avec un porte-vent central (3') et la conduite d'agent de stérilisation (11) qui part du récipient répartiteur (12) est raccordée à celui-ci.

3. Machine selon la revendication 1 ou 2,
**caractérisée en ce**
**qu'**une résistance d'écoulement (15), comme un flambage de raccord, une calotte annulaire, un rétrécissement de conduite etc., est placée en aval à une distance derrière la tuyère de mélange (3).

4. Machine selon l'une des revendications 1 à 3,
**caractérisée en ce**
**que** l'entraînement de la soufflante (4) est pourvue d'un relais de temporisation réglable (16).

5. Machine selon l'une des revendications 1 à 4,
**caractérisée en ce**
**qu'**une tuyère d'agent de stérilisation (17), qui est en relation avec le récipient de répartition d'agent de stérilisation (12) par une conduite (17'), est placée côté afflux devant le filtre stérile (6).

6. Procédé pour la préstérilisation d'espaces stériles de machines d'emballage qui fonctionnent de manière aseptique selon les revendications 1 à 5, un agent de stérilisation mélangé à de la vapeur d'eau comme agent porteur, en particulier du peroxyde d'hydrogène dissous dans de l'eau, étant pulvérisé, avant la mise en service de la machine d'emballage concernée, dans l'espace stérile (1) ouvert partiellement par rapport à l'atmosphère, maintenu à une légère surpression et contenant les éléments de traitement du lé de matériau d'emballage, le lé de matériau d'emballage étant introduit, et de l'air stérile filtré stérilement étant amené comme agent de refoulement pendant la préstérilisation,
**caractérisé par** les étapes de procédé suivantes:
a) Les éléments de traitement encore chauds qui se trouvent dans l'espace stérile (1) sont amenés à une température inférieure à 120° C avant le début de la préstérilisation;
b) Le mélange de vapeur d'eau et d'agent de stérilisation est causé par une tuyère (3) à laquelle les deux composants sont amenés;
c) Le mélange de vapeur d'eau et d'agent de stérilisation est injecté en direction de l'espace stérile (1) à un seul endroit en aval directement derrière le filtre stérile (6) dans la même direction que l'air stérile qui arrive;
d) L'amenée de la vapeur à la tuyère (3) se fait par une soupape de réduction et un réglage subséquent de la quantité de vapeur et l'amenée de l'agent de stérilisation à la tuyère (3) se fait à partir d'une réserve d'agent de stérilisation maintenue à une pression constante et
e) pendant la phase de démarrage de la préstérilisation, l'amenée d'air stérile est interrompue temporairement en amont vers le filtre d'air stérile (6) pour une production partielle de courant de retour du mélange de vapeur d'eau et d'agent de stérilisation expulsé par la tuyère.

7. Procédé selon la revendication 6,
**caractérisé en ce**
**que** l'agent de stérilisation est injecté de manière centrale dans la vapeur d'eau expulsée sous forme de tuyau.

8. Procédé selon la revendication 6 ou 7,
**caractérisé en ce**
**que** le filtre stérile (6) est aussi pulvérisé d'agent de stérilisation côté afflux d'air au moins pendant la phase de démarrage de la préstérilisation.

9. Procédé selon l'une des revendications 6 à 8,
**caractérisé en ce**
**que** le mélange de vapeur d'eau, d'agent de stérilisation et d'air stérile est guidé par un rétrécissement de courant (15) avant l'entrée dans l'espace stérile (1).

10. Procédé selon l'une des revendications 6 à 9,
**caractérisé en ce**
**que** l'espace stérile (1), y compris les éléments de traitement du lé de matériau d'emballage qui s'y trouvent, est réglé pour la préstérilisation à une température au-dessous de la température de condensation du mélange de vapeur et d'agent de stérilisation, de préférence à une température de 40 à 80° C.

11. Procédé selon l'une des revendications 6 à 10,
**caractérisé en ce**
**que** l'espace stérile (1) et les éléments de traitement qui s'y trouvent sont séchés avant le début de la préstérilisation proprement dite par de l'air stérile amené par le filtre stérile (6) et sont maintenus à température.

12. Procédé selon la revendication 11,
**caractérisé en ce**
**que** l'air stérile est amené au séchage à une température de l'ordre de 40 à 80° C.
